# EUROPÄISCHE PATENTSCHRIFT

(11) **EP 0 431 614 B1**
(45) Veröffentlichungstag und Bekanntmachung des Hinweises auf die Patenterteilung: **22.06.1994**
(21) Anmeldenummer: 90123433.6
(22) Anmeldetag: 06.12.1990
(51) Int. Cl.: A47G 9/00

(54) **Kissen**
Pillow
Oreiller

(30) Priorität: 06.12.1989 CH 4364/89
(43) Veröffentlichungstag der Anmeldung: 12.06.1991
(73) Patentinhaber: TESCH, Günter, CH-1700 Fribourg (CH)
(72) Erfinder: TESCH, Günter, CH-1700 Fribourg (CH)
(74) Vertreter: Lesser, Karl-Bolko, Dipl.-Ing.

(56) Entgegenhaltungen:
- EP-A- 0 316 573
- DE-U- 7 420 363
- US-A- 4 192 029
- US-A- 4 773 107

## Beschreibung

Die Erfindung betrifft ein Kissen gemäß Oberbegriff des Anspruches 1.

Aus der DE-U-8332622.7 ist ein rechteckiges Kissen mit mindestens einer das Kissen in mehrere Abschnitte aufteilenden, durch Fäden gebildeten Naht, an der das Kissen knickbar ist, bekannt. Der eine Abschnitt des Kissen ist dabei als Nackenstütze ausgebildet und die Abschnitte sind mit Füllmaterial gefüllt. Die dort das Kissen in mehrere Abschnitte aufteilenden Nähte sind alle gerade ausgebildet, sodaß die beiden Enden der Naht bzw. die jeweils beiden Enden der Nähte auf sich gegenüberliegende Seitenkanten des Kissens zulaufen. Dadurch ist das Kissen in seinen Seitenbereichen genauso ausgebildet, wie in seinem Mittelbereich. Ein solches Kissen eignet sich zwar sehr gut für die sogenannte Rückenlage, in der Seitenlage stützt das Kissen aber den Kopf meistens nicht richtig ab.

Ein anderes Kissen ist aus der DE-U-7420363 bekannt. Bei diesem Kissen sind zwei gleich große Abschnitte durch eine mittlere Falt-Naht und zwei dieser auf beiden Seiten benachbart angeordneten Abgrenzungsnähte getrennt. Auch hier sind die Nähte gerade ausgebildet, so daß das Kissen senkrecht zur Naht gesehen einen immer konstanten Querschnitt aufweist. Dieses Kissen wird bei seiner Benutzung entlang der mittleren Naht gefaltet und ist dadurch dann nur halb so groß, wie herkömmliche Kissen. Auf diesem gefalteten Kissen soll nur der Kopf aufliegen.

Man hat nun schon vorgeschlagen, zusätzlich zu der den Kopfbereich vom Nackenbereich trennenden Naht noch dazu senkrechte Nähte im Kopfbereich vorzusehen. Durch diese zusätzlichen Nähte wird aber die Herstellung eines solchen Kissens sehr kompliziert. Auch sind die dabei gebildeten Kammern von außen nur durch eine Vielzahl von Öffnungen in der Hülle zugänglich, wenn solche Öffnungen vorgesehen sein sollen.

Aus der US-A-4192029 ist ein Kissen bekannt, das mittels zweier, je unterbrochener bzw. nicht unterbrochener Nähte in drei Füll-Abschnitte unterteilt ist, von denen zwei kleinere in sich gegenüberliegenden Ecken angeordnet sind. Bei beiden dort gezeigten Ausführungsformen erstreckt sich eine Naht, die einen kleinen Eck-Abschnitt von dem mittigen, größten Abschnitt abgrenzt, von einer Seitenkante des Kissens zu einer benachbarten Seitenkante und schließt mit diesen jeweils einen Winkel von 45° ein, so daß der kleinere Abschnitt des Kissen ein gleichschenkeliges, rechtwinkeliges Dreieck bildet.

Der in der gegenüberliegenden Ecke angeordnete, von der Fläche her mittelgroße Abschnitt wird durch eine Naht gegenüber dem mittleren, von der Fläche her größten Abschnitt begrenzt, die an zwei sich gegenüberliegenden Längs-Seitenkanten des Kissen, dessen Länge etwa der doppelten Breite entspricht, endet.

Während bei der einen Ausführungsform des Kissen diese Naht größtenteils gerade ist und mit einer Seitenkante des Kissen eine Winkel von etwa 45° einschließt, ist die Naht im Bereich ihres anderen Endes gebogen und schließt mit der gegenüberliegenden Seitenkante einen Winkel von etwa 10° ein.

Bei einer weiteren dort gezeigten Ausführungsform verläuft die Naht entlang einer Kurve, die teils gerade, größtenteils aber mit wachsendem Radius gebogen ist, wobei der gerade Teilabschnitt eine Längs-Seitenkante des Kissens senkrecht schneidet, während der gebogene Teilabschnitt der Naht die gegenüber liegende Seitenkante unter einem Winkel von etwa 10° schneidet.

Diese beiden äußeren Abschnitte können einzeln oder zusammen auf den mittleren Abschnitt gelegt und ihre Ecken dort festgelegt werden. Die Naht des einen größeren Eck-Abschnittes kann insgesamt oder über eine bestimmte Länge gebogen sein.

Bei diesen bekannten Kissen kann man in der Seitenlage nicht so frei atmen, wie in der Rückenlage. Wird es als Lesekissen - geknickt - benutzt, so sollte die "Nackenstütze" relativ weich sein, dies widerspricht aber der Nutzung als Nackenstütze.

Aus der US-A-4.773.107 ist ein quaderförmiges Kissen bekannt, welches aus zwei gleich hohen Schaumstoff-Teilen besteht, die an einer Naht miteinander durch einen geeigneten Klebstoff verbunden sind. Das gesamte Kissen weist somit eine konstante Dicke auf, die beiden an der Naht miteinander verbundenen Schaumstoff-Teile weisen jedoch eine unterschiedliche Härte auf.

Durch die spezielle Ausbildung des Kissens mit einer unterschiedliche Radien aufweisenden, gebogenen Naht, deren Enden an einer Längs-Seitenfläche des Kissens liegen, deren Scheitelpunkt in der Mitte der Naht angeordnet ist und die eine der konstanten Dicke des Kissens entsprechende Breite aufweist, wird erreicht, daß der Nacken der das Kissen benutzenden Person in Rückenlage von dem härteren Schaumstoff-Teil gestützt wird, während der Kopf auf dem weicheren Schaumstoff-Teil aufliegt. Liegt die Person allerdings in Seitenlage auf dem Kissen, so wird der Kopf teilweise auch von dem härteren Teil des Kissens gestützt, sodaß der Kopf nicht so weit nach unten sinkt, wie in der Rückenlage.

Dieses lediglich aus zwei Schaumstoff-Teilen bestehende Kissen unterscheidet sich aufgrund der Materialwahl und der dadurch bedingten Geometrie und Physik wesentlich von den anderen hier beschriebenen Kissen.

Der Erfindung liegt die Aufgabe zugrunde, ein gattungsgemäßes Kissen zu schaffen, auf dem sich besser liegen und das sich besser handhaben läßt.

Diese Aufgabe wird durch ein Kissen gemäß Anspruch 1 gelöst. Dieses neue rechteckige Kissen mit mindestens einer das Kissen in mehrere Abschnitte aufteilenden, durch Fäden gebildeten Naht, deren beiden Enden auf sich gegenüberliegende Seitenkanten des Kissens zulaufen, wobei das Kissen an der Naht knickbar ist, der eine Abschnitt des Kissen als Nackenstütze ausgebildet ist und die Abschnitte mit Füllmaterial gefüllt sind, ist nun dadurch gekennzeichnet, daß die Naht bogenförmig ausgebildet, der Scheitelpunkt der Naht in der Mitte derselben angeordnet ist und die bogenförmige Naht einen Radius aufweist, der der 0,6- bis 2-fachen Länge einer der Naht benachbarten ersten Seitenkante des Kissens entspricht und mindestens der als Nackenstütze ausgebildete kleinere Abschnitt des Kissens mit kugelförmigen Faseraggregaten gefüllt ist.

Die beiden Abschnitte des Kissens weisen somit in der Mitte der Naht einen anderen Querschnitt auf, als im Bereich der jeweiligen Enden der Naht. Dadurch weist das Kissen in der Mitte ein anderes Härteverhalten auf, als an seinen beiden den Enden der Naht zugeordneten Rändern, ohne daß, wie bei bekannten Kissen, zusätzliche Nähte vorgesehen werden müssen. Das Kissen weist somit nicht nur oben und unten zwei verschiedene Härtebereiche auf, sondern auch noch Unterschiede in der Mitte und an seinen seitlichen Randbereichen.

Auch in der Seitenlage kann man auf dem neuen Kissen gut atmen und schlafen. Bei der - geknickten - Benutzung als Lesekissen stützt das Kissen gut ab. Es knickt auch nicht, wie manche bekannten "Knickkissen" ab.

Dadurch, daß mindestens der als Nackenstütze ausgebildete kleinere Abschnitt des Kissens mit kugelförmigen Faseraggregaten gefüllt, kann dort eine festere Füllung erhalten werden. Diese Faseraggregate sind z.B. aus den EP-A 203.469, 259.730 oder 257.658 bekannt. Diese Faseraggregate lassen sich, verglichen mit Federn oder Daunen, nur sehr schwer in der Hülle des Kissens verschieben bzw. verdrängen. Auch dadurch wird ein Durchliegen vermindert bzw. verhindert.

Vorteilhafterweise beträgt der Abstand zwischen dem Scheitelpunkt der Naht und der zur Naht benachbarten Seitenkante des Kissens zwischen 15 und 30 cm, vorzugsweise 20 cm. Der kleinere Abschnitt des Kissens kann nun als Nackenstütze ausgebildet werden.

Dabei schneidet vorzugsweise die Naht die beiden auf der ersten Seitenkante senkrecht stehenden Seitenkanten in einem Abstand von der ersten Seitenkante, der größer ist, als der Abstand des Scheitelpunktes von der ersten Naht. Die Naht schneidet z.B. die beiden auf der ersten Seitenkante senkrecht stehenden Seitenkanten in einem Abstand von der ersten Seitenkante, der zwischen 20 und 50 cm beträgt. Bei einem Kissen mit den Maßen 80 cm * 80 cm beträgt der Abstand z.B. 26 cm. Der kleinere Abschnitt des Kissens weist somit an seinen beiden Rändern einen größeren Querschnitt auf, als an seinem Mittelbereich.

Gemäß einer besonderen Ausführungsform weist die bogenförmige Naht einen Radius auf, der vorzugsweise der 1,6-fachen Länge der der Naht benachbarten Seitenkante des Kissens entspricht. Dieses Verhältnis hat sich als vorteilhaft erwiesen. Bei einem Kissen mit den Maßen 80 cm * 80 cm beträgt der Radius der Naht dann zwischen 1 m und 1,6 m, vorzugsweise etwa 1,3 m.

Die insgesamt in einer bestimmten Krümmungsrichtung gebogene Naht kann in sich selbst noch Gegenbogen aufweisen, wobei z.B. Rücksicht darauf genommen wird, daß in der Seitenlage der Druck auf das untenliegende Ohr des Benutzers nicht zu groß wird, sondern dies im wesentlichen im Bereich der Naht zu liegen kommt.

Gemäß einer speziellen Ausführungsform weist die Naht an ihren beiden Enden einen kleineren Radius auf, als in ihrem mittleren Scheitelbereich. Die Randbereiche des kleineren Abschnittes des Kissens können somit bei etwa gleich ausgebildeten Mittelbereich im Querschnitt noch größer ausgebildet sein.

Zweckmäßigerweise wird der als Nackenstütze ausgebildete Abschnitt des Kissens fester gefüllt, als der andere Abschnitt, so daß dem Nacken eine feste Stütze geboten wird, während der Kopf, der auf dem anderen Abschnitt aufliegt, weicher abgestützt wird.

Vorteilhafterweise ist der als Nackenstütze ausgebildete Bereich des Kissens im Mittelbereich fester gefüllt, als in seinen Randbereichen. Der Nacken kann dadurch in Rückenlage des Schläfers gut gestützt werden. In der Seitenlage kann sich der Kopf und damit auch der Nacken außerhalb der Mitte des Kissens an den weicheren Seitenteile positionieren.

Der andere Abschnitt des Kissens kann auch mit den obengenannten Faseraggregaten gefüllt sein, er kann aber auch mit Federn, Daunen od.dgl. gefüllt sein, wobei vorzugsweise die Federn, Daunen od.dgl. in einer gesonderten Hülle angeordnet sind. Darüber hinaus kann der als Nackenstiltze ausgebildete Bereich des Kissens im Mittelbereich fester gefüllt sein, als in seinen Randbereichen.

Um das Kissen den individuellen Wünschen seines Benutzers, insbesondere in Bezug auf die Härte des Kissens, anzupassen, ist mindestens in der einen Seitenkante des Kissens, auf die die Naht zuläuft, ein Reißverschluß angeordnet, der eine Öffnung für beide Abschnitte des Kissen bildet. Durch diese Öffnung kann Füllmaterial nachgefüllt oder entnommen werden und es kann auch das Füllmaterial über die Breite des Kissens wunschgemäß verteilt werden.

Bei einer speziellen Ausführungsform des Kissens sind die die Naht bildenden Fäden durch die Füllung hindurch genäht, d.h., das Füllmaterial ist dort durch die Fäden der Naht gehalten. Dadurch wird das Kissen im Bereich der Naht etwas dicker.

Wird die Naht des Kissens zick-zack-förmig ausgebildet und ist dieses Zick-Zack-Muster relativ breit, z.B. 20 mm, so kann zwischen den beiden gefüllten Abschnitten des Kissens ein schmaler ungefüllter bzw. zusammengepreßter Streifen zur Verfügung gestellt werden. Dadurch läßt sich das Kissen leichter an der Naht knicken.

Die das Kissen in zwei Abschnitte teilende Naht kann aber auch als Doppelnaht ausgeführt sein, d.h., durch zwei beabstandet voneinander parallel verlaufende Nähte, die einen Abstand von z.B. 20 mm aufweisen können.

Im Folgenden wird anhand der Zeichnung ein Ausführungsbeispiel der Erfindung beschrieben.

Dabei handelt es sich um quadratisches Kissen 1, welches z.B. die Maße 80 cm * 80 cm aufweist. Das Kissen besteht aus einer oberen und einer unteren Hüllenhälfte, die miteinander vernäht sind. In einem Teil der Umfangsnaht 2 ist ein Reißverschluß 3 eingearbeitet, durch den hindurch das Innere des Kissens 1 durch den Benutzer jederzeit zugänglich ist.

Das Kissen 1 weist eine bogenförmige Naht 4 auf, die hier einen konstanten Radius von etwa 1,3 m aufweist. Der Mittelpunkt dieses Radius liegt dabei auf einer parallel zu zweien seiner Seitenkanten 5 und 6 angeordneten Mittelachse. Der Scheitelpunkt der Naht 4 ist hier von der einen senkrecht auf der Mittelachse stehenden Seitenkante 7 etwa 20 cm entfernt, während die Naht 4 die beiden zu der Mittelachse parallelen Seitenkanten 5 und 6 mit einem Abstand von etwa 26 cm von der einen Seitenkante 7 schneidet.

Der zwischen der Seitenkante 7 und der Naht 4 liegende Raum wird als Nackenstütze insbesondere dadurch ausgebildet, daß dort das Füllmaterial härter ausgebildet ist, als in dem restlichen Bereich des Kissens 1. Dies wird durch Verwendung eines von sich aus härteren Füllmaterials erreicht oder dadurch, daß dort bezogen auf das Volumen mehr Füllmaterial eingefüllt wird.

Durch eine einzige Naht wird somit ein Kissen erhalten, welches mehr als zwei Bereiche unterschiedlicher Härte aufweist, nämlich einerseits in der Mittelachse des Kissen einen harten und einen weichen Bereich und außerhalb der Mitte des Kissens jeweils dem harten Mittelbereich zugeordnet links und rechts jeweils einen weicheren Bereich und jeweils dem weichen Mittelbereich zugeordnet links und rechts jeweils einen diesem gegenüber festeren Bereich. Insgesamt werden durch diese eine bogenförmige Naht also sechs verschiedene Härtebereiche gebildet, die zumindest zum Teil fließend in einander übergehen.

## Patentansprüche

1. Rechteckiges Kissen (1) mit mindestens einer das Kissen in mehrere Abschnitte aufteilenden, durch Fäden gebildeten Naht (4), deren beiden Enden auf sich gegenüberliegende Seitenkanten (5, 6) des Kissens (1) zulaufen, wobei das Kissen (1) an der Naht (4) knickbar ist, der eine Abschnitt des Kissen (1) als Nackenstütze ausgebildet ist und die Abschnitte mit Füllmaterial gefüllt sind, dadurch gekennzeichnet, daß die Naht (4) bogenförmig ausgebildet, der Scheitelpunkt der Naht (4) in der Mitte derselben angeordnet ist, die bogenförmige Naht (4) einen Radius aufweist, der der 0,6- bis 2-fachen Länge einer der Naht benachbarten ersten Seitenkante (7) des Kissens (1) entspricht und mindestens der als Nackenstütze ausgebildete Abschnitt des Kissens (1) mit kugelförmigen Faseraggregaten gefüllt ist.

2. Kissen nach einem der vorhergehenden Ansprüche, dadurch gekennzeichnet, daß der Abstand zwischen dem Scheitelpunkt der Naht (4) und der zur Naht benachbarten, ersten Seitenkante (7) des Kissens (1) zwischen 15 und 30 cm, vorzugsweise 20 cm beträgt.

3. Kissen nach einem der vorhergehenden Ansprüche, dadurch gekennzeichnet, daß die Naht (4) die beiden auf der ersten Seitenkante (7) senkrecht stehenden Seitenkanten (5, 6) in einem Abstand von der ersten Seitenkante (7) schneidet, der größer ist, als der Abstand des Scheitelpunktes der Naht (4) von der ersten Seitenkante (7).

4. Kissen nach dem vorhergehenden Anspruch, dadurch gekennzeichnet, daß die Naht (4) die beiden auf der ersten Seitenkante (7) senkrecht stehenden Seitenkanten (5, 6) in einem Abstand von der ersten Seitenkante (7) schneidet, der zwischen 20 und 50 cm, vorzugsweise 26 cm beträgt.

5. Kissen nach dem vorhergehenden Anspruch, dadurch gekennzeichnet, daß die bogenförmige Naht (4) einen Radius aufweist, der etwa der 1,6-fachen Länge der der Naht benachbarten ersten Seitenkante (7) des Kissens (1) entspricht.

6. Kissen nach einem der vorhergehenden Ansprüche, dadurch gekennzeichnet, daß bei einem Kissen (1) mit den Maßen 80 cm * 80 cm der Radius der Naht (4) zwischen 1 m und 1,6 m, vorzugsweise etwa 1,3 m beträgt.

7. Kissen nach einem der vorhergehenden Ansprüche, dadurch gekennzeichnet, daß die Naht (4) an ihren beiden Enden einen kleineren Radius aufweist, als in ihrem mittleren Scheitelbereich.

8. Kissen nach einem der vorhergehenden Ansprüche, dadurch gekennzeichnet, daß der als Nackenstütze ausgebildete Abschnitt des Kissens (1) fester gefüllt ist, als der andere Abschnitt und vorzugsweise der als Nackenstütze ausgebildete Bereich des Kissens (1) im Mittelbereich fester gefüllt ist, als in seinen Randbereichen.

9. Kissen nach einem der vorhergehenden Ansprüche, dadurch gekennzeichnet, daß mindestens der andere Abschnitt des Kissens (1) mit Federn, Daunen od.dgl. gefüllt ist und vorzugsweise die Federn, Daunen od.dgl. in einer gesonderten Hülle angeordnet sind.

10. Kissen nach einem der vorhergehenden Ansprüche, dadurch gekennzeichnet, daß mindestens in der einen Seitenkante (5 bzw. 6) des Kissens (1), auf die die Naht (4) zuläuft, ein Reißverschluß (3) angeordnet ist, der eine Öffnung für beide Abschnitte des Kissens (1) bildet.

11. Kissen nach einem der vorhergehenden Ansprüche, dadurch gekennzeichnet, daß die die Naht (4) bildenden Fäden durch die Füllung hindurch genäht sind.

## Claims

1. Rectangular cushion (1) with at least one seam (4) formed by threads and dividing the cushion into a number of sections, the two ends of the seam reaching opposite side edges (5, 6) of the cushion (1), the cushion (1) being capable of folding at the seam (4), the one section of the cushion (1) being in the form of a neck support and the portions being filled with a filling material, characterised in that the seam (4) is of arcuate shape, the vertex of the seam (4) being arranged in the middle of it, the arcuate seam (4) having a radius which corresponds to 0.6 to twice the length of a first side edge (7) of the cushion (1) adjacent to the seam and at least the section of the cushion (1) which forms the neck support being filled with ball-shaped fibre aggregates.

2. Cushion according to one of the foregoing claims, characterised in that the distance between the vertex of the seam (4) and the first side edge (7) of the cushion (1) adjacent to the seam amounts to between 15 and 30 cm, preferably 20cm.

3. Cushion according to one of the foregoing claims, characterised in that the seam (4) intersects the two side edges (5,6) which are perpendicular to the first side edge (7) at a distance from the first side edge (7) which is greater than the distance of the vertex of the seam (4) from the first side edge (7).

4. Cushion according to the preceding claim, characterised in that the seam (4) intersects the two side edges (5,6) which are perpendicular to the first side edge (7) at a distance from the first side edge (7) which amounts to between 20 and 50 cm, preferably 26cm.

5. Cushion according to the preceding claim, characterised in that the arcuate seam (4) has a radius which corresponds to about 1.6 times the length of the first side edge (7) of the cushion (1) adjacent the seam.

6. Cushion according to one of the foregoing claims, characterised in that, in a cushion (1) having dimensions of 80cm x 80cm the radius of the seam (4) amounts to between 1m and 1.6m, preferably about 1.3m.

7. Cushion according to one of the foregoing claims, characterised in that the seam (4) has a smaller radius at its two ends than in its central vertex region.

8. Cushion according to one of the foregoing claims, characterised in that the section of the cushion (1) which forms the neck support is filled harder than the other section and preferably the region of the cushion (1) which forms the neck support is filled harder in its central region than in its peripheral regions.

9. Cushion according to one of the foregoing claims, characterised in that at least the other section of the cushion (1) is filled with feathers, down or the like and preferably the feathers, down or the like are arranged in a separate casing.

10. Cushion according to one of the foregoing claims, characterised in that at least in the one side edge (5 or 6) of the cushion (1) which the seam (4) reaches there is provided a sliding clasp fastener closure (3) which forms an opening for both sections of the cushion (1).

11. Cushion according to one of the foregoing claims, characterised in that the threads which form the seam (4) are stitched through the filling.

## Revendications

1. Coussin rectangulaire (1) avec au moins une couture (4), formée par des fils et divisant le coussin en plusieurs sections, dont les deux extrémités aboutissent à des bords latéraux (5, 6) opposés du coussin (1), le coussin (1) pouvant être plié suivant la couture, l'une des sections du coussin (1) se présentant sous forme d'appui-nuque et les sections étant remplies de matériau de remplissage, caractérisé en ce que la couture (4) se présente en forme d'arc, que le sommet de la couture (4) est disposé au centre de celle-ci, que la couture (4) en forme d'arc présente un rayon correspondant à de 0,6 à 2 fois la longueur d'un premier bord latéral (7) du coussin (1) adjacent à la couture et qu'au moins la section du coussin (1) se présentant sous forme d'appuinuque est remplie d'agrégats fibreux sphériques.

2. Coussin suivant l'une des revendications précédentes, caractérisé en ce que la distance entre le sommet de la couture (4) et le premier bord latéral (7) du coussin (1) adjacent à la couture est de 15 à 30 cm, de préférence de 20 cm.

3. Coussin suivant l'une des revendications précédentes, caractérisé en ce que la couture (4) coupe les deux bords latéraux (5, 6) perpendiculaires au premier bord latéral (7), à une distance du premier bord latéral (7) qui est supérieure à la distance entre le sommet de la couture (4) et le premier bord latéral (7).

4. Coussin suivant la revendication précédente, caractérisé en ce que la couture (4) coupe les deux bords latéraux (5, 6) perpendiculaires au premier bord latéral (7), à une distance du premier bord latéral (7) qui est de 20 à 50 cm, de préférence de 26 cm.

5. Coussin suivant la revendication précédente, caractérisé en ce que la couture (4) en forme d'arc présente un rayon qui correspond à environ 1,6 fois la longueur du premier bord latéral (7) du coussin (1) adjacent à la couture.

6. Coussin suivant l'une des revendications précédentes, caractérisé en ce que, pour un coussin (1) aux dimensions de 80 cm x 80 cm, le rayon de la couture (4) est de 1 m à 1,6 m, de préférence d'environ 1,3 m.

7. Coussin suivant l'une des revendications précédentes caractérisé en ce que la couture (4) présente, à ses deux extrémités, un rayon plus petit que dans sa zone de sommet centrale.

8. Coussin suivant l'une des revendications précédentes, caractérisé en ce que la section du coussin (1) se présentant sous forme d'appui-nuque est remplie de manière plus dense que l'autre section et, de préférence, que la section du coussin (1) se présentant sous forme d'appui-nuque est, dans la zone centrale, remplie de manière plus dense que dans ses zones périphériques.

9. Coussin suivant l'une des revendications précédentes, caractérisé en ce qu au moins l'autre section du coussin (1) est remplie de plumes, duvets ou similaires et, de préférence, que les plumes, duvets ou similaires sont disposés dans une enveloppe séparée.

10. Coussin suivant l'une des revendications précédentes, caractérisé en ce qu'au moins sur l'un des bords latéraux (5 ou 6) du coussin (1), auquel aboutit la couture (4), est disposée une fermeture à glissière (3) qui forme une ouverture pour les deux sections du coussin (1).

11. Coussin suivant l'une des revendications précédentes, caractérisé en ce que les fils formant la couture (4) sont cousus à travers le remplissage.
